# EUROPÄISCHE PATENTSCHRIFT

(11) **EP 3 207 833 B1**
(45) Veröffentlichungstag und Bekanntmachung des Hinweises auf die Patenterteilung: **29.04.2020**
(21) Anmeldenummer: 17156667.2
(22) Anmeldetag: 17.02.2017
(51) Int. Cl.: B25H 3/04, A47F 5/00, B25H 1/12

(54) **TRÄGERSYSTEM FÜR EINEN ERGONOMISCH EINSTELLBAREN ARBEITSPLATZ**
CONTAINER SYSTEM FOR AN ERGONOMICALLY ADJUSTABLE WORKSTATION
SYSTÈME DE SUPPORT POUR UN POSTE DE TRAVAIL ERGONOMIQUE RÉGLABLE

(30) Priorität: 17.02.2016 DE 102016102799
(43) Veröffentlichungstag der Anmeldung: 23.08.2017
(73) Patentinhaber: Mehltretter, J. Michael, 82049 Pullach (DE)
(72) Erfinder: Mehltretter, J. Michael, 82049 Pullach (DE)
(74) Vertreter: Lohr, Jöstingmeier & Partner

(56) Entgegenhaltungen:
- EP-A2- 2 388 108
- WO-A1-2015/013232
- DE-A1- 3 536 733
- DE-U1- 20 205 423
- DE-U1-202009 007 517
- DE-U1-202010 015 030
- US-A1- 2012 048 818

## Beschreibung

### Technisches Gebiet

Die Erfindung betrifft ein Trägersystem für einen ergonomisch einstellbaren Arbeitsplatz zur Aufnahme von Greifschalen, Materialkisten oder von auf Trägern vormontierten Werkzeugeinheiten wie Lötstationen, Bohrmaschinen oder Stanzen.

### Stand der Technik

Die DE 7612745 U1 offenbart eine Greifschale, die zur Aufnahme von Kleinwerkstücken oder Material genutzt werden kann. Die Entnahme der Werkstücke wird von Hand oder auf automatischem Wege durchgeführt. Derartige Greifschalen haben zur bequemen Entnahme von Einzelwerkstücken eine von unten nach oben schräg nach außen gerichtete Wand, längs welcher die Arbeitsstücke bei der Entnahme gleiten können.

Die US 5,931,102 A offenbart einen ergonomisch einstellbaren Werkzeugtisch. Der Werkzeugtisch weist eine Ablagefläche sowie einen daran befestigten Teleskoparm auf. Zur Höhenverstellung ist der Teleskoparm an einer Lochstange befestigt. Die Befestigung der Lochstange kann über eine Klemmvorrichtung an beispielsweise einer Tischplatte durchgeführt werden. Der Teleskoparm ist mit einer Vorrichtung zum Schwenken oder Kippen der Ablagefläche ausgestattet, sodass er sich ergonomisch auf den Greifbereich bzw. die Montagetätigkeit des Arbeiters einstellen lässt.

Die deutsche Gebrauchsmusterschrift DE 20 2010 015030 U1 offenbart einen Montagetisch mit einer höhen- und/oder winkelverstellbar daran festgelegten ersten Arbeitsfläche, sowie einer sich in eine waagerechte Richtung nach hinten erstreckende zweite Arbeitsfläche.

In der WO 2015/013232 A1 ist ein anpassbarer Fertigungstisch offenbart. Der in der Neigung einstellbare Fertigungstisch weist einen Projektor zur Projektion eines Bildes auf die Tischoberfläche auf.

In einer weiteren deutschen Gebrauchsmusterschrift DE 20 2009 007517 U1 ist ein Ständer für rechteckige Solarmodule offenbart. Der Erfindung liegt die Aufgabe zugrunde, ein Trägersystem für einen ergonomisch einstellbaren Arbeitsplatz zu gestalten. Das Trägersystem soll Greifschalen, Materialkisten oder andere Träger in ergonomischer Anordnung am Arbeitsplatz halten. Die Anordnung soll einstellbar und an individuelle Bedürfnisse anpassbar sein. Zudem soll das System in eine Ruheposition bewegt werden können, bei der ein möglichst großer Teil der Tischplatte frei ist, beispielsweise um einen Bestückungswechsel durchzuführen.

Diese Aufgabe wird durch eine Vorrichtung nach Anspruch 1 gelöst. Vorteilhafte Ausgestaltungen der Erfindung sind in den Unteransprüchen angegeben.

Der Vorteil der Erfindung ist die Vermeidung von belastenden Bewegungen, eine Steigerung der Effizienz und der Motivation des Arbeitnehmers - sowie ein sinkender Krankenstand durch haltungsbedingte Arbeitsausfälle. Ein weiterer Vorteil der Erfindung liegt in der Verbesserung des internen Materialflusses. Eine Neubestückung der Arbeitsplätze kann nach Schichtende oder bei Produktwechsel durch vorbereitete Materialbehälter kontrolliert, schnell und sicher erfolgen. Diese Arbeitsweise erhöht signifikant sowohl Produktivität, Flexibilität als auch Qualität.

Das Trägersystem für einen ergonomisch einstellbaren Arbeitsplatz kann mehrere Schwenkbaugruppen umfassen. Jede Schwenkbaugruppe umfasst wenigstens ein hinteres Profil, welches unter einem Winkel mit einem seitlichen Profil verbunden ist. Zusätzlich umfasst die Schwenkbaugruppe eine Tragschiene, die auf einem ersten Gleiter und auf einem zweiten Gleiter schwenkbar angeordnet ist. Der erste Gleiter ist an dem hinteren Profil beweglich angeordnet und der zweite Gleiter ist an dem seitlichen Profil beweglich angeordnet, sodass die Schwenkbewegung der Tragschiene parallel zu einer durch das hintere Profil und das seitliche Profil aufgespannten Ebene liegt.

Die Profile können als Strebenprofil aus Aluminium ausgeführt sein. Vorzugsweise kann hierbei ein Standard Bosch Rexroth Profil genutzt werden. Es können aber auch andere Materialien wie zum Beispiel Stahl oder Legierungen aus verschiedenen Metallen eingesetzt werden. Für Aufgaben wo keine hohe Haltekraft notwendig ist, sind auch Konstruktionen aus Kunststoff möglich. Die Strebenprofile können eine rechteckige Außenkontur aufweisen. Vorteilhaft ist ein Außenmaß von 40 mm x 40 mm. Die Strebenprofile können aber auch alle anderen erdenklichen Außenabmessungen aufweisen. Zusätzlich können die Strebenprofile mindestens eine Nut aufweisen. Vorzugsweise befinden sich die Nuten an den Seitenflächen sowie an der Ober- und Unterseite. Die Nuten können ungefähr in der Mitte der Seitenflächen sowie der Ober- und Unterseite der Strebenprofile angeordnet sein. Es sind aber auch andere Nutenkonstellationen denkbar. Zusätzlich wird durch hohe Stabilität der Strebenprofile sowie der hohen Ausbruchfestigkeit der an den Strebenprofilen vorhandenen Nuten eine sichere Befestigung von schweren Lasten wie beispielsweise einer Stanze an der Tragschiene oder der Halteschiene ermöglicht.

Ein Gleiter umfasst wenigstens ein Halteelement und wenigstens ein Gleitelement. Auf jedes der Profile bzw. jedes hintere Profil und jedes seitliche Profil kann mindestens ein Gleiter aufgesetzt sein. Der Gleiter kann dementsprechend zusammen mit dem Profil ein Gleitlager bilden. Das mindestens eine Halteelement kann aus einem U-förmigen Profil bestehen. Das U-förmige Profil kann eine Materialstärke von 1 mm - 10 mm aufweisen und kann vorzugsweise aus Stahlblech gefertigt sein. Es sind aber ebenfalls andere Materialstärken oder Materialien denkbar. Es können aber auch einfache Halteelemente aus einem Flachmaterial vorgesehen werden. Zwischen dem mindestens einem Halteelement und dem Profil kann mindestens ein Gleitelement vorzugsweise aus Teflon, Polyethylen angeordnet sein, wessen Halteelement gegenüber dem Profil lagert. Alternativ ist der Einsatz von Kugellagern möglich.

Ebenfalls sind Gleitelemente aus anderen Kunststoffen oder Metallen möglich. Gleitelemente aus Teflon weisen gegenüber Kugellagern den Vorteil auf, dass sie ein höheres Anlaufreibungsmoment aufweisen und somit sich die Trägerschienen bei der Entnahme von Werkstücken oder Material nicht verschieben. Der Schwenkbereich der Tragschiene kann durch den Einsatz von Stoppern begrenzt werden. Um ein Herausfallen der Gleitelemente aus den üblicherweise an den Enden offenen Profilen zu verhindern können diese über Endkappen abgeschlossen werden.

Wenigstens ein Gleitelement kann H-förmig oder T-förmig ausgestaltet sein. Durch diese Ausgestaltung kann das Gleitelement so in der Nut des Profils angeordnet werden, dass es in der Nut gehalten und linear geführt wird und der aus der Nut stehende Teil als Abstandsstück zwischen Profil und Halteelement als Abstandshalter wirken kann. Mindestens ein Halteelement kann über Nieten, Schrauben oder über eine Klebeverbindung mit wenigstens einem Gleitelement verbunden sein. Dadurch kann sich eine mechanisch Stabile Verbindung zwischen Nut, Gleitelement und Halteelement ergeben. Durch diese Anordnung kann der Gleiter auf Druck und Zug belastet werden, während er entlang der Nut frei beweglich bleibt und verschoben werden kann.

An den Halteelementen kann mindestens ein Stehbolzen vorgesehen werden. Ein erstes Ende des Stehbolzens kann mit dem Halteelement verschweißt, verschraubt, verklebt oder sonstig mechanisch stabil verbunden sein. Die Stehbolzen können an mindestens einem zweiten Ende mit einem Gewinde versehen sein. Die Tragschiene kann zur Befestigung auf die Stehbolzen aufgesteckt werden und kann vorzugsweise über eine Mutter gesichert werden. Die Tragschiene kann dazu an ihren Enden Bohrungen zur Aufnahme der Stehbolzen aufweisen. Der Bohrungsdurchmesser kann vorzugsweise in einem Bereich von 5 mm - 12 mm liegen. Äußerst vorzugsweise in einem Bereich von 6 mm - 8 mm.

Das Verschieben der Tragschiene kann in oder parallel zu einer Ebene der vom ersten hinteren Profil und dem ersten seitlichen Profil aufgespannten Ebene erfolgen. Die Tragschiene kann bevorzugt stufenlos verschoben werden, und ermöglich dementsprechend ein stufenloses Einstellen der Position der Tragschiene im Greifbereich einer Person. Die benötigte Greifbehälterposition kann die jeweilige Person durch individuelles Verschieben der Tragschiene dementsprechend selbst bestimmen. Diese individuelle und einfache Positionierung des Materialvorrates erlaubt der jeweiligen Person auch bei unterschiedlicher Köpergröße und Armlänge ein ergonomisch korrektes und bequemes Arbeiten. Durch eine montagefolgeabhängige Bestückung der Greifbehälter in den Richtungen "von links nach rechts" oder umgekehrt kann der Montageablauf gezielt vorgegeben werden, was zu einer Fehlerreduktion und somit zu einer Reduzierung der Nacharbeitszeit führt. Die von der Ergonomie verlangten Greiflängen, zumutbare Greifwinkel, sowie der durch die Verwendung von Greifschalen und Greifzungen (besondere Schonung der Fingerkuppen) vereinfachte Greifprozess verhindern eventuelle Ermüdungsprozesse der Person und steigern die Leistungsfähigkeit und Motivation am Arbeitsplatz.

Zur Aufnahme von Greifschalen, Werkzeugkisten oder vormontierten Werkzeugen kann die Tragschiene ein dafür geeignetes Profil aufweisen oder es kann ein Haltemittel bevorzugt ein weiteres zusätzliches Profil, nachfolgend Halteschiene genannt, an der Tragschiene vorgesehen werden. Das an der Tragschiene vorgesehene Haltemittel bzw. die Halteschiene erlaubt ein einfaches Ein- und Aushängen sowie ein seitliches Verschieben und/oder Justieren von Greifschalen, Werkzeugkisten oder vormontierten Werkzeugen. Die Tragschiene wie auch die Halteschiene können als Profil oder als einfache Leiste ausgeführt sein. Das Haltemittel oder die Halteschiene wie auch das Befestigungsmittel können ebenfalls als Lasche und Nut ausgestaltet haben. Ebenfalls können das Haltemittel und das Befestigungsmittel als zwei ineinander greifende Lippen ausgestaltet sein. An der Tragschiene und/oder an der Halteschiene kann mindestens ein Greifschalenträger (700) zur Aufnahme wenigstens eines Behälters (742) anbringbar bzw. angebracht sein.

Die Halteschiene kann über Nutensteine oder auch Gleitelemente an der Tragschiene befestigt werden. Durch die Verwendung von optionalen Schnellverschlüssen kann in einem Arbeitsgang die ganze Halteschiene getauscht werden. Zwischen dem Haltemittel und der Tragschiene können Abstandshalter angeordnet sein, die schräg ausgeführt sind, sodass das Haltemittel in einem Winkel von der Tragschiene weggeneigt wird. Ebenfalls kann ein Neigen der Tragschiene durch den Einsatz eines Verstellmechanismus oder ebenfalls durch den Einsatz von Abstandselementen welche auf die Stehbolzen aufgesetzt werden können ermöglicht werden. Dies hat den Vorteil, dass in den an dem Haltemittel angebrachten Greifschalen oder Werkzeugkisten vorhandenes Material selbstständig nach vorne rutscht und die Greifschalen besser eingesehen werden können.

Die mechanische Verbindung zwischen Gleiter und Tragschiene kann als Alternative zu den Stehbolzen auch über drehbar gelagerte Klammern oder drehbare Rastvorrichtungen, die in die Nuten der Tragschiene eingreifen, erfolgen.

In einer besonders bevorzugten Ausgestaltung des Trägersystems können mehrere Schwenkbaugruppen übereinander angeordnet werden. Die Schwenkbaugruppen sind hierbei in parallelen Ebenen übereinander angeordnet. Die einzelnen Schwenkbaugruppen können an Standfüßen übereinander angeordnet werden. Die mechanische Verbindung zwischen Standfuß und Schwenkbaugruppe kann über Schrauben, Nieten, Steckverbindungen, Verschweißungen, Rasten oder in einer sonstigen Weise realisiert sein. Die Standfüße können aus starren Profilstücken oder höhenverstellbar ausgeführt sein. Bevorzugt können hierbei die gleichen Profile wie für die Tragschiene oder die hinteren bzw. seitlichen Profile genutzt werden.

Das Trägersystem für einen ergonomisch einstellbaren Arbeitsplatz kann auf eine Arbeitsplatte oder Tischplatte eines Arbeitsplatzes aufgesetzt, in diese integriert oder seitlich daran montiert werden. Es kann zugleich als Randbegrenzung für die Tischplatte oder Arbeitsplatte dienen. Die Interpretation des Trägersystems kann über Aussparungen in der Tisch- oder Arbeitsplatte erfolgen. Der Arbeitsplatz kann hierbei mit nur einem oder ebenfalls einem zweiten spiegelsymmetrisch dazu ausgerichteten Trägersystem ausgestaltet sein. Die Arbeitsplatte kann eine übliche Rechteckform aufweisen. Die Tischkanten können abgerundet sein und auch eine Sitzkehle (Einrundung) aufweisen. Es können auch mehrere Trägersysteme an einem Arbeitsplatz eingesetzt werden, sodass sich beispielsweise ein Trägersystem auf der linken Seite des Arbeiters und ein Trägersystem auf der rechten Seite des Arbeiters befindet.

Das Trägersystem oder der ergonomisch einstellbare Arbeitsplatz mit einem Trägersystem kann so ausgestaltet sein, dass der Mittelpunkt der Tragschiene bei der Schwenkbewegung zumindest teilweise auf einer Kreisbahn liegt oder diese zumindest ein Segment einer Kreisbahn beschreibt. Die Kreisbahn kann in oder parallel zur der durch das erste hintere Profil und das erste seitliche Profil aufgespannten Ebene liegen.

Das Trägersystem kann so ausgestaltet sein, dass in dieses ein Greifschalenträger als Ganzes eingesetzt werden kann. Der Greifschalenträger kann so konzipiert sein, dass es von einer Person bequem getragen werden kann. Er umfasst
erfindungsgemäß eine Tragschiene, welche zu Aufnahme von mindestens einer Materialkiste oder einer Greifschale oder eines Werkzeugträgers geeignet ist. Die Tragschiene hat ein erstes freies Ende und ein zweites freies Ende und kann gerade oder gebogen ausgeführt sein. Die Tragschiene kann vorzugsweise eine Nut aufweisen, in welche an den Transportkisten oder Greifschalen vorhandene Halteelemente eingreifen können. Zusätzlich umfasst das Werkzeugkisten- oder Werkzeugträgersystem mindestens einen Handgriff zum Anheben des Werkzeugkisten-oder Werkzeugträgersystems. Der mindestens eine Handgriff ist mittig an der Tragschiene befestigt. Alternativ ist jeweils ein Handgriff an dem ersten freien Ende und an dem zweiten freien Ende der Tragschiene angeordnet. Alternativ können die Materialkisten an der Tragschiene auch über rastende Systeme befestigt werden um ein unbeabsichtigtes Herausfallen aus der Tragschiene zu vermeiden. Die Materialkisten sind bevorzugt als Greifschalen ausgeführt. Alternativ können auch Werkzeugträger für beispielsweise Stanzen oder Bohrmaschinen eingesetzt werden.

Der mindestens eine Handgriff kann zusätzlich eine Arretierungsvorrichtung aufweisen, sodass das Werkzeugkisten- oder Werkzeugträgersystem in das Trägersystem oder alternativ einen Transportwagen eingehängt und dort arretiert werden kann. Vorzugsweise sind die Handgriffe über Montageelemente an dem ersten Ende der Tragschiene und an dem zweiten Ende der Tragschiene befestigt. Die Montageelemente können als gewinkelte Bleche oder aus Blöcken aus Kunststoff ausgeführt sein. Die Handgriffe bzw. die Montageelemente erstrecken sich vorzugsweise im rechten Winkel von der Tragschiene weg und näherungsweise parallel zu den Materialkisten. Durch diese Anordnung befinden sich die Materialkisten zwischen den Handgriffen bzw. den zugehörigen Montageelementen und schützen die Materialkisten davor durch einen Stoß aus der Tragschiene gehoben zu werden.

Unter der Arbeitsplatte kann eine starre Unterkonstruktion oder eine Unterkonstruktion mit Höheneinstellfunktion angebracht sein. Die Höhenverstellung kann mittels zwei oder vier elektrischer Hubsäulen realisiert werden. Die Anzahl der Hubsäulen hängt von dem zu tragenden Hubgewichten ab. Der Verstellweg kann bei bis zu 410 mm liegen und kann stufenlos eingestellt werden. Eine Höheneinstellfunktion ermöglicht eine Variation zwischen stehen und sitzen am Arbeitsplatz. Dadurch kann der Arbeitsplatz multifunktional eingesetzt werden und kann beispielsweise auch als Besprechungstisch bei der Anwesenheit mehrerer Personen ohne die Verwendung von Stühlen genutzt werden.

Auf, an oder integriert in die Arbeitsplatte kann ein Tischaufbau vorhanden sein. Der Tischaufbau kann ebenfalls als Ersatz der Standfüße dienen. Der Tischaufbau kann eine Hebevorrichtung aufweisen. Die Hebevorrichtung kann so ausgestaltet sein, dass sie über Gasdruckfedern oder über Seilzüge oder über einen elektrischen Verstellmechanismus stufenlos einstellbar ist. Die Hebevorrichtung kann so ausgestaltet sein, dass sich an ihr eine Tragschiene oder Halteschiene befindet, an die ebenfalls Greifschalen angebracht werden können. Dementsprechend kann der Arbeitsplatz so ausgestaltet sein, dass die Hebevorrichtung sich in einer oberen Lage befindet und sich ein linkes und ein rechtes Trägersystem im eingeschwenkten Zustand befinden, wenn kein Material benötigt wird. Wenn Material benötigt wird, werden die Trägersysteme ausgeschwenkt und die Hebevorrichtung in eine untere Position gebracht, sodass sie den Platz zwischen den beiden Trägersystemen einnehmen kann.

An dem Tischaufbau können Beleuchtungseinrichtungen angebracht werden. Vorzugsweise kommen hierbei LED-Leuchten zum Einsatz. Die LED-Beleuchtung kann aus einer Deckenleuchte sowie zwei rechts und links angebrachte, auf den Arbeitspunkt genau fokussierbare Zusatzleuchten aufgebaut sein. Hierdurch werden Schlagschatten verhindert und dem Auge ein helles und ermüdungsarmes Bild vermittelt. Die beiden fokussierbaren Seitenleuchten können von Personen bei Arbeitsbeginn selbst eingestellt werden. Alle drei LED-Leuchten können über einen Sensor angesteuert werden, sodass der Arbeitsplatz nur dann beleuchtet wird, wenn die dort beschäftigte Person dort tätig ist oder bei zusätzlich vorhandenem Tageslicht eine immer gleichbleibende Beleuchtungsstärke durch eine dynamische Regelung der LED-Beleuchtung ermöglicht wird. Dies bedeutet einerseits Stromeinsparungen und andererseits wird ein Aufheizen des Arbeitsplatzes, wie dies bei sonst üblichen Arbeitsleuchten der Fall ist, vermieden.

### Beschreibung der Zeichnungen

Die Erfindung wird nachstehend ohne Beschränkung des allgemeinen Erfindungsgedankens anhand von Ausführungsbeispielen unter Bezugnahme auf die Zeichnungen exemplarisch beschrieben.
- Figur 1: zeigt eine erfindungsgemäße Ausführung des Trägersystems im ausgeschwenkten Zustand.
- Figur 2: zeigt eine erfindungsgemäße Ausführung des Trägersystems im eingeschwenkten Zustand.
- Figur 3: zeigt eine Ausführung des Trägersystems zusammen mit einer Arbeitsplatte sowie einer Höhenverstelleinrichtung im ausgeschwenkten Zustand.
- Figur 4: zeigt eine Ausführung des Trägersystems zusammen mit einer Arbeitsplatte sowie einer Höhenverstelleinrichtung im eingeschwenkten Zustand.
- Figur 5: zeigt den Greifbereich einer an einem Montagearbeitsplatz sitzenden Person mit aufgesetztem Trägersystem im ausgeschwenkten Zustand.
- Figur 6: zeigt den Greifbereich einer an einem Montagearbeitsplatz sitzenden Person mit aufgesetztem Trägersystem im ausgeschwenkten Zustand.
- Figur 7: zeigt eine Schrägansicht eines Trägersystems.
- Figur 8: zeigt einen Querschnitt eines Strebenprofils.
- Figur 9: zeigt einen Greifkastenträger aus einer perspektivischen Ansicht.
- Figur 10: zeigt ein Trägersystem mit einem Greifkastenträger aus einer perspektivischen Ansicht.
- Figur 11: zeigt ein Trägersystem mit einem Greifkastenträger.

In Figur 1 ist eine Ausführung des Trägersystems 100 im ausgeschwenkten Zustand dargestellt. Das Trägersystem 100 für einen ergonomisch einstellbaren Arbeitsplatz kann mehrere Schwenkbaugruppen umfassen. Jede Schwenkbaugruppe umfasst wenigstens ein hinteres Profil 11, 12, 13, welches unter einem Winkel 70 mit einem seitlichen Profil 21, 22, 23 verbunden ist. Die einzelnen Schwenkbaugruppen sind bevorzugt über Standfüße 31, 32, 33 verbunden, sodass die von den hinteren Profilen 11, 12, 13 und seitlichen Profilen 21, 22, 23 aufgespannten Ebenen parallel zueinander liegen. Auf den hinteren Profilen 11, 12, 13 wie auch auf den seitlichen Profilen 21, 22, 23 ist bevorzugt jeweils ein Gleiter 61 - 66 vorgesehen. Die Gleiter 61 - 66 sind entlang der Profile 11, 12, 13, 21, 22, 23 beweglich gelagert. Jeweils zwei Gleiter 63, 66, 62, 65, 61, 64, wobei ein Gleiter 64 - 66 auf dem wenigstens einem hinteren Profil 11, 12, 13 angeordnet sein kann und ein Gleiter 61 -63 auf dem mindestens einen seitlichen Profil 21, 22, 23, können als Gleiterpaar aufgefasst werden. Die beiden Gleiter eines Gleiterpaares 63, 66, 62, 65, 61, 64 liegen bevorzugt jeweils in einer Ebene. Auf jeweils einem Gleiterpaar 63, 66, 62, 65, 61, 64 ist bevorzugt über darauf befestigte Stehbolzen 51, 52 je eine Tragschiene 40 schwenkbar gelagert, sodass die Schwenkbewegung der Tragschiene 40 parallel zu einer durch das hintere Profil 11, 12, 13 und das seitliche Profil 21, 22, 23 aufgespannten Ebene liegt. An der Tragschiene 40 kann zusätzlich ein Haltemittel bevorzugt eine Tragschiene 41 befestigt sein, welche zur Aufnahme von Greifschalen 42 oder Montageplatten für Werkzeug dienen kann. Die Greifschalen 42 oder die Montageplatten werden hierzu in eine Nut der Tragschiene 41 eingehängt.

In Figur 2 ist eine weitere erfindungsgemäße Ausführung des Trägersystems 100 im eingeschwenkten Zustand mit den Merkmalen nach Figur 1 dargestellt. Hier ist deutlich zu erkennen, dass die Gleiter 31 - 33 von einer vorderen Position nahe dem ersten Standfuß 31 in eine hintere Position nahe dem zweiten Standfuß 32 verschoben wurden. Gleichzeitig wurden die Gleiter 64 - 66 nahe zu dem dritten Standfuß 33 verschoben. Dadurch liegt je eine Tragschiene 40 vorzugsweise parallel zu den hinteren Profilen 11, 12, 13.

In Figur 3 ist ein ergonomisch einstellbarer Arbeitsplatz dargestellt. Der Arbeitsplatz weist zwei Trägersysteme 100 nach Figur 1 auf. Diese sind hier im ausgeschwenkten Zustand dargestellt. Die Trägersysteme 100 sind hierbei spiegelsymmetrisch zueinander angeordnet. Die Standfüße 32, 33 werden in dieser Ausführungsform zu Säulen des Tischaufbaus 400 sowie zu Säulen der Hebevorrichtung 300 erweitert. Die Hebevorrichtung 300 kann über Gasdruckfedern (nicht gezeigt) realisiert werden, die ein stufenloses Heben und Absenken des Mittelteils ermöglichen. An dem Tischaufbau 400 können mehrere Beleuchtungseinrichtungen 410 zur Ausleuchtung des Arbeitsplatzes angeordnet sein. Die Anordnung ist bevorzugt so, dass Schlagschatten vermieden werden. Der Arbeitsplatz weist bevorzugt eine Tischunterkonstruktion 210 auf, die höhenverstellbar ausgeführt sein kann.

Das Trägersystem 100 oder der ergonomisch einstellbare Arbeitsplatz mit einem Trägersystem 100 kann so ausgestaltet sein, dass der Mittelpunkt der Tragschiene 40 bei der Schwenkbewegung zumindest teilweise auf einer Kreisbahn liegt oder diese zumindest ein Teil einer Kreisbahn beschreibt. Die Kreisbahn kann in oder parallel zur der durch das erste hintere Profil 11 - 13 und das erste seitliche Profil 21 - 23 aufgespannten Ebene liegen.

In Figur 4 ist der ergonomisch einstellbare Arbeitsplatz aus Figur 3 dargestellt. Hier befindet sich das das Trägersystem 100 in einem eingeschwenkten Zustand.

In Figur 5 sind die Greifbereiche einer am Rand einer Tischkante 530 an einem Montagearbeitsplatz sitzenden Person 540 dargestellt. Greifbereiche sind horizontal oder vertikal definierte Bereiche, die zum Erreichen eines Bedienelementes mit der Hand oder mit der Hand und dem Arm erforderlich sind. Der Greifbereich bezogen auf eine Tischplatte 200 ist in eine Beidhandzone 500 zwei Einhandzone 510 und zwei erweiterte Einhandzone 520 unterteilbar. Es ist außerdem ein erfindungsgemäßes Trägersystem 100 dargestellt. In der dargestellten Form sind die Tragschienen 40 eingeschwenkt weshalb sich die Greifschalen 42 nur Teilweise bzw. nur am Rand in der Einhandzone 510 befinden. In diesem Zustand kann der Arbeitsplatz mit Material oder Werkstücken beschickt werden.

In Figur 6 ist eine Anordnung nach Figur 5 mit ausgeschwenkten Tragschienen 40 gezeigt. Hierdurch befinden sich die Greifschalen 42 zu einem deutlich höheren Anteil in der Einhandzone 510, wodurch die Ergonomie des Arbeitsplatzes erhöht bzw. ein ergonomisches Arbeiten an dem Arbeitsplatz deutlich vereinfacht wird.

Figur 7 zeigt eine Schrägansicht eines Ausschnitts einer Ausführung des Trägersystems 100. Hierbei sind die mit den Nuten 601 des Profils in Eingriff stehenden Gleitelemente 67 sichtbar. Die H-förmigen oder T-förmigen Gleitelemente 67 ermöglichen eine Belastung der Tragschiene sowohl auf Druck als auch auf Zug. Das U-förmige Profil 64 ist über Schrauben 602 mit den Gleitelementen (67) verbunden. Auf den U-förmigen Profilen 67 ist ein Stehbolzen 52 angebracht, auf welchen die Tragschiene 40 aufgesteckt ist und vorzugsweise über eine Mutter gesichert wird.

Figur 8 zeigt einen Schnitt durch ein beispielhaftes Strebenprofil 600 mit einer Kantenlänge von 40 mm 48 x 40 mm 49. Die Strebenprofile 600 können auch andere Außenabmessungen sowie Nutgeometrien aufweisen. Auf das Strebenprofil ist ein Gleiter 65 aufgesetzt. Der Gleiter umfasst ein Gleitelement 67 das in die Nut 601 des Strebenprofils eingesetzt ist und ein Halteelement 68 das wie gezeigt U-förmig ausgestaltet sein kann. Die Nut 601 kann dazu genutzt werden über einsetzbare Nutensteine oder entsprechend der Erfindung über Gleitelemente 67, die aus Teflon ausgeführt sein können, eine mechanische Verbindung zwischen dem Strebenprofil 600 und einer in Figur 7 gezeigten Tragschiene 40 herzustellen. Diese Verbindung ermöglicht zum einen eine belastbare mechanische Verbindung zwischen der Tragschiene 40 und dem Strebenprofil 600 und zum anderen ein stufenloses Verschieben der Tragschiene 40 entlang des Strebprofils 600.

Figur 9 zeigt eine perspektivische Ansicht eines Greifschalenträgers 700. Der Greifschalenträger 700 umfasst bevorzugt zwei Handgriffe 710 die über jeweils einen Griffträger 720 an einer Tragschiene 740 befestigt sind. Die Tragschiene 740 hat ein erstes freies Ende und ein zweites freies Ende. Jeweils ist bevorzugt ein Griffträger 720 ist an dem ersten freien Ende und an dem zweiten freien Ende der Tragschiene 740 angeordnet. Die Tragschiene 740 ist somit vorzugsweise zwischen den Griffträgern 720 befestigt, sodass die Griffträger 720 einen äußeren Abschluss bilden. Die Griffträger 720 sind beispielsweise als Profilbleche ausgeführt und weisen senkrecht von der Tragschiene 740 weg. Bevorzugt verlaufen die Griffträger 720 nahezu parallel zu den Greifschalen 742. Die Tragschiene 740 weist bevorzugt eine Nut 741 auf, in welche die Greifschalen 742 beispielsweise über eine Zunge eingreifen können. Nach dem Einhängen der Greifschalen 742 in die Nut 741 der Tragschiene 740 liegen diese bevorzugt mit ihrer Rückseite an der der Tragschiene 740 zugewandten Seite an der Tragschiene 740 an, sodass ein stabiler Sitz gewährleistet ist.

An der Tragschiene 740 des Greifschalenträgers 700 sind vorzugsweise zwei Befestigungsmittel 745 angeordnet. Die Befestigungsmittel 745 können dazu genutzt werden, dass der Greifschalenträger 700 in eine Halteschiene 750 beispielsweise eines Regalwagens 800 oder eines Montagearbeitsplatzes 100 eingehängt werden kann. Die Halteschiene 750 weist dazu bevorzugt eine Nut 755 auf, welche die Befestigungsmittel 745 aufnimmt. Die Halteschiene 750 ist bevorzugt so ausgestaltet, dass der Greifschalenträger 700 nach dem Einhängen in die Halteschiene 750 sicher gehalten wird.

Figur 10 zeigt eine perspektivische Ansicht eines Greifschalenträgers 700 in einem Trägersystem 100. Das Trägersystem 100 ist für einen ergonomisch einstellbaren Arbeitsplatz geeignet und kann mehrere übereinander angeordnete Schwenkbaugruppen umfassen. Jede Schwenkbaugruppe umfasst wenigstens ein hinteres Profil 13 welches unter einem Winkel mit einem seitlichen Profil 23 verbunden ist. Die einzelnen Schwenkbaugruppen sind bevorzugt über Standfüße 31, 33 verbunden, sodass das hintere Profil 13 und das seitliche Profil 23 in einer Ebene liegen. Wird das System erweitert, so liegen die zusätzlichen Profilpaarungen aus hinterem und seitlichem Profil in einer parallelen Ebene zu dem hinteren Profil 13 und dem seitlichen Profil 23. Auf den hinteren Profilen 13 wie auch auf den seitlichen Profilen 23 ist bevorzugt jeweils ein Gleiter 63, 66 vorgesehen. Die Gleiter 63, 66 sind bevorzugt entlang der Profile 13, 23 beweglich gelagert. Jeweils zwei Gleiter 63, 66 können als Gleiterpaar betrachtet werden, wobei ein Gleiter 66 auf dem wenigstens einem hinteren Profil 13 angeordnet ist und ein Gleiter 63 auf dem wenigstens einen seitlichen Profil 21 vorgesehen ist. Die beiden Gleiter eines Gleiterpaares 63, 66 liegen bevorzugt jeweils in einer Ebene. Auf jeweils einem Gleiterpaar 63, 66 ist bevorzugt über darauf befestigte Stehbolzen je eine Tragschiene 40 schwenkbar gelagert, sodass die Schwenkbewegung der Tragschiene 40 parallel zu einer durch das hintere Profil 13 und das seitliche Profil 23 aufgespannten Ebene liegt. An der Tragschiene 40 kann zusätzlich ein Haltemittel bevorzugt eine Halteschiene 750 befestigt sein, in welche der Greifschalenträger 700 eingehängt werden kann. Die Halteschiene 750 weist hierzu bevorzugt eine Nut 755 auf, in welche vorzugsweise zwei Befestigungsmittel 745 des Greifschalenträgers 700 eingreifen können. Die Halteschiene 750 kann über Distanzstück in einem bestimmten Winkel vom Trägersystem 100 weg geneigt sein. Dies hat den Vorteil, dass die Greifschalenträger 700 nicht senkrecht aus der Halteschiene 750 des Trägersystems 100 entnommen werden müssen. Hierdurch wird verhindert, dass bei der Entnahme eines Greifschalenträgers 700 Greifschalen 742 aus einem in einer Ebene darüber angeordneten Greifschalenträgers 700 unbeabsichtigt herausgestoßen werden, sodass deren Inhalt auf den Boden fällt.

Figur 11 zeigt ein Trägersystem 100 für einen ergonomisch einstellbaren Arbeitsplatz aus einer Draufsicht.

### Bezugszeichenliste

- 11 - 13: Hinteres Profil
- 21 - 23: Seitliches Profil
- 31 - 33: Standfüße
- 40: Tragschiene
- 41: Haltemittel, Halteschiene
- 42: Behälter, Werkzeug, Greifschale
- 48: Höhe des Strebenprofils
- 49: Breite des Strebenprofils
- 51 - 52: Stehbolzen
- 61 - 66: Gleiter
- 67: Gleitelement
- 68: Halteelement
- 70: Winkel
- 100: Trägersystem für einen ergonomisch einstellbaren Arbeitsplatz
- 200: Tischplatte
- 210: Tischunterkonstruktion
- 300: Hebevorrichtung
- 400: Tischaufbau
- 410: Montagebeleuchtung
- 500: Beidhandzone
- 510: Einhandzone
- 520: Erweiterte Einhandzone
- 530: Tischkante
- 540: Person
- 600: Strebenprofil
- 601: Nut
- 602: Schrauben
- 700: Greifschalenträger
- 710: Handgriff
- 715: Schraube
- 720: Montageelement
- 740: Tragschiene
- 741: Nut
- 742: Behälter, Werkzeug, Greifschale
- 745: Befestigungsmittel
- 750: Haltemittel, Halteschiene
- 755: Nut

## Patentansprüche

1. Trägersystem für einen ergonomisch einstellbaren Arbeitsplatz (100), umfassend wenigstens eine Schwenkbaugruppe umfassend ein hinteres Profil (11 - 13) und ein unter einem Winkel (70) damit verbundenes seitliches Profil (21 - 23), sowie eine Tragschiene (40), die auf einem ersten Gleiter (64 - 66, 67) und auf einem zweiten Gleiter (61 - 63, 67) schwenkbar angeordnet ist wobei der erste Gleiter (64 - 66, 67) an dem hinteren Profil (11 - 13) beweglich angeordnet ist und der zweite Gleiter (61 - 63, 67) an dem seitlichen Profil (21 - 23) beweglich angeordnet ist, sodass die Schwenkbewegung der Tragschiene (40) parallel zu einer durch das erste hintere Profil (11 - 13) und das erste seitliche Profil (21 - 23) aufgespannten Ebene liegt
an der Tragschiene (40) mindestens ein Greifschalenträger (700) zur Aufnahme wenigstens eines Behälters (742) angebracht ist, **dadurch gekennzeichnet, dass** der Greifschalenträger eine Tragschiene umfasst, welche zu Aufnahme von mindestens einer Materialkiste oder einer Greifschale oder eines Werkzeugträgers geeignet ist und
jeweils ein Handgriff an einem ersten freien Ende und an einem zweiten freien Ende der Tragschiene des Greifschalenträgers angeordnet oder ein Handgriff mittig an der Tragschiene befestigt ist.

2. Trägersystem für einen ergonomisch einstellbaren Arbeitsplatz (100) nach Anspruch 1,
**dadurch gekennzeichnet, dass**
das Trägersystem (100) mindestens zwei übereinander angeordnete Schwenkbaugruppen aufweist.

3. Trägersystem für einen ergonomisch einstellbaren Arbeitsplatz (100) nach einem der vorhergehenden Ansprüche,
**dadurch gekennzeichnet, dass**
das mindestens eine hintere Profil (11 - 13) und/oder das mindestens eine seitliche Profil (21 - 23) und/oder die mindestens eine Tragschiene (40) ein Strebenprofil (600) mit wenigstens einer Nut (601) ist.

4. Trägersystem für einen ergonomisch einstellbaren Arbeitsplatz (100) nach Anspruch 3,
**dadurch gekennzeichnet, dass**
in die wenigstens eine Nut (601) des Strebenprofils (600) mindestens ein Gleitelement (67) zur linearen Führung des mindestens einen Gleitelements (67) eingesetzt ist.

5. Trägersystem für einen ergonomisch einstellbaren Arbeitsplatz (100) nach Anspruch 4,
**dadurch gekennzeichnet, dass**
mindestens ein Gleitelement (67) H-förmig oder T-förmig ausgestaltet ist, und/oder Teflon, Polyethylen oder ein anderes Kunststoffmaterial umfasst.

6. Trägersystem für einen ergonomisch einstellbaren Arbeitsplatz (100) nach einem der vorhergehenden Ansprüche,
**dadurch gekennzeichnet, dass**
mindestens ein Gleiter (61 - 66) jeweils mindestens ein Halteelement (62) und mindestens ein Gleitelement (67) umfasst.

7. Trägersystem für einen ergonomisch einstellbaren Arbeitsplatz (100) nach Anspruch 6,
**dadurch gekennzeichnet, dass**
mindestens ein Halteelement (61 - 66) als U-Profil ausgeführt ist.

8. Trägersystem für einen ergonomisch einstellbaren Arbeitsplatz (100) nach mindestens einem der vorhergehenden Ansprüche,
**dadurch gekennzeichnet, dass**
an einer Halteschiene (750) mindestens ein Greifschalenträger (700) zur Aufnahme wenigstens eines Behälters (742) anbringbar bzw. angebracht ist.

9. Trägersystem für einen ergonomisch einstellbaren Arbeitsplatz (100) nach mindestens einem der vorhergehenden Ansprüche,
**dadurch gekennzeichnet, dass**
das mindestens eine Haltemittel an der Tragschiene die Einstellung eines Neigungswinkels des wenigstens einen Behälters und/oder des wenigstens einen Werkzeugs (42) ermöglicht und/oder, dass das das mindestens eine Haltemittel (41) ein seitliches verschieben und/oder justieren des wenigstens einen Behälters (42) und/oder des wenigstens einen Werkzeugs (42) ermöglicht.

10. Trägersystem für einen ergonomisch einstellbaren Arbeitsplatz (100) nach Anspruch 9,
**dadurch gekennzeichnet, dass**
das mindestens eine Haltemittel (41) als Tragschiene (41) ausgeführt ist.

11. Ergonomisch einstellbarer Arbeitsplatz mit mindestens einem Trägersystem (100) nach einem der vorhergehenden Ansprüche,
**dadurch gekennzeichnet, dass**
der Arbeitsplatz eine Arbeitsplatte (200) umfasst und/oder, dass der Arbeitsplatz ein zweites Trägersystem (100) aufweist, das spiegelsymmetrisch zum ersten Trägersystem (100) angeordnet ist.

12. Ergonomisch einstellbarer Arbeitsplatz nach Anspruch 11,
**dadurch gekennzeichnet, dass**
der Arbeitsplatz eine Hebevorrichtung (300) zwischen dem ersten Trägersystem (100) und dem zweiten Trägersystem (100) aufweist und/oder, dass die Hebevorrichtung (300) über Gasdruckfedern stufenlos positionierbar ausgeführt ist.

13. Ergonomisch einstellbarer Arbeitsplatz nach einem der Ansprüche 11 oder 12,
**dadurch gekennzeichnet, dass**
der Arbeitsplatz einen Tischaufbau (400) aufweist und/oder, dass der Tischaufbau (400) mindestens eine Montagebeleuchtung (410) umfasst.

14. Ergonomisch einstellbarer Arbeitsplatz nach einem der Ansprüche 11 - 13,
**dadurch gekennzeichnet, dass**
der Arbeitsplatz eine höhenverstellbare Tischunterkonstruktion (210) aufweist.

15. Ergonomisch einstellbarer Arbeitsplatz nach einem der Ansprüche 11 - 14,
**dadurch gekennzeichnet, dass**
der Mittelpunkt der Tragschiene (40) bei der Schwenkbewegung auf einer Kreisbahn liegt, die in oder parallel zur der durch das erste hintere Profil (11 - 13) und das erste seitliche Profil (21 - 23) aufgespannten Ebene liegt.

## Claims

1. Carrier system for an ergonomically adjustable work station (100), comprising at least one swivel assembly comprising a rear profile (11-13) and a side profile (21 - 23) connected thereto under an angle (70), as well as a mounting rail (40) being pivotally arranged on a first slider (64 - 66, 67) and on a second slider (61 - 63, 67), the first slider (64 - 66, 67) being movably arranged at the rear profile (11 - 13) and the second slider (61 - 63, 67) being movably arranged at the side profile (21 - 23), such that the pivoting movement of the mounting rail (40) is parallel to a plane spanned by the first rear profile (11-13) and the first side profile (21 - 23),
at least one grab container (700) for receiving at least one container (742) is attached to the mounting rail (40)
**characterized in that**
grab container comprises a mounting rail, which is adapted for receiving at least one material box or a grab or a tool container and
a handle is arranged at a first free end and at a second free end of the mounting rail of the grab container, respectively, or a handle is fixed at the center of the mounting rail.

2. Carrier system for an ergonomically adjustable work station (100) according to claim 1,
**characterized in that**
the carrier system (100) comprises at least two swivel assemblies arranged one above the other.

3. Carrier system for an ergonomically adjustable work station (100) according one of the preceding claims,
**characterized in that**
the at least one rear profile (11 - 13) and/or the at least one side profile (21 - 23) and/or the at least one mounting rail (40) is a strut profile (600) with at least one groove (601).

4. Carrier system for an ergonomically adjustable work station (100) according claim 3,
**characterized in that**
at least one sliding element (67) for linear guidance of the at least one sliding element (67) is inserted into the at least one groove (601) of the strut profile (600).

5. Carrier system for an ergonomically adjustable work station (100) according claim 4,
**characterized in that**
at least one sliding element (67) is H-shaped or T-shaped, and/or comprises Teflon, polyethylene or another plastic material.

6. Carrier system for an ergonomically adjustable work station (100) according one of the preceding claims,
**characterized in that**
at least one slider (61-66) each comprises at least one holding element (62) and at least one sliding element (67).

7. Carrier system for an ergonomically adjustable workplace (100) according to claim 6,
**characterized in that**
at least one holding element (61-66) is designed as a U-profile.

8. Carrier system for an ergonomically adjustable work station (100) according at least one of the preceding claims,
**characterized in that**
at least one grab container (700) for receiving at least one container (742) is attachable or is attached to a mounting rail (750).

9. Carrier system for an ergonomically adjustable work station (100) according at least one of the preceding claims,
**characterized in that**
the at least one holding means on the mounting rail enables the setting of an angle of inclination of the at least one container and/or the at least one tool (42) and/or, that the at least one holding means (41) enables lateral displacement and/or adjustment of the at least one container (42) and/or the at least one tool (42).

10. Carrier system for an ergonomically adjustable workplace (100) according to claim 9,
**characterized in that**
the at least one holding means (41) is designed as a mounting rail (41).

11. Ergonomically adjustable workplace with at least one carrier system (100) according to one of the preceding claims,
**characterized in that**
the workplace comprises a worktop (200) and/or that the workplace comprises a second carrier system (100) which is arranged in a mirror-symmetrical manner to the first carrier system (100).

12. Ergonomically adjustable work station according to claim 11,
**characterized in that**
the work station has a lifting device (300) between the first carrier system (100) and the second carrier system (100) and/or that the lifting device (300) is designed to be positionable in a stepless manner via gas springs.

13. Ergonomically adjustable workplace according to one of claims 11 or 12,
**characterized in that**
the workplace has a table structure (400) and/or **in that** the table structure (400) comprises at least one assembly lighting (410).

14. Ergonomically adjustable work station according to one of claims 11 to 13,
**characterized in that**
the work station has a height-adjustable table substructure (210).

15. Ergonomically adjustable workstation according to one of claims 11 - 14,
**characterized in that**
the center point of the mounting rail (40) during the pivoting movement lies on a circular path which is in or parallel to the plane spanned by the first rear profile (11-13) and the first lateral profile (21-23).

## Revendications

1. Système de support pour un poste de travail ergonomique réglable (100), comprenant au moins un ensemble pivotant comprenant un profilé arrière (11 - 13) et un profilé latéral (21 - 23) relié à celui-ci selon un angle (70), ainsi qu'un rail porteur (40) qui est disposé de manière pivotante sur un premier coulisseau (64 - 66, 67) et sur un deuxième coulisseau (61 - 63, 67), le premier coulisseau (64 - 66, 67) étant disposé de manière mobile sur le profilé arrière (11 - 13) et le deuxième coulisseau (61 - 63, 67) étant disposé de manière mobile sur le profilé latéral (21 - 23), de sorte que le mouvement de pivotement du rail porteur (40) est parallèle à un plan défini par le premier profilé arrière (11 - 13) et le premier profilé latéral (21 - 23),
au moins un support de bacs de préhension (700) destiné à recevoir au moins un conteneur (742) est fixé au rail porteur (40),
**caractérisé en ce que**
le support de bacs de préhension comprend un rail porteur qui est adapté à recevoir au moins une boîte de matériel, un bac de préhension ou un porte-outil et
une poignée est disposée à chacune d'une première extrémité libre et d'une deuxième extrémité libre du rail porteur du support de bacs de préhension ou une poignée est fixée de manière centrale sur le rail porteur.

2. Système de support pour un poste de travail ergonomique réglable (100) selon la revendication 1,
**caractérisé en ce que**
le système de support (100) présente au moins deux ensembles pivotants disposés l'un au-dessus de l'autre.

3. Système de support pour un poste de travail ergonomique réglable (100) selon l'une des revendications précédentes,
**caractérisé en ce que**
ledit au moins un profilé arrière (11 - 13) et/ou ledit au moins un profilé latéral (21 - 23) et/ou ledit au moins un rail porteur (40) est un profilé rainuré (600) muni d'au moins une rainure (601).

4. Système de support pour un poste de travail ergonomique réglable (100) selon la revendication 3,
**caractérisé en ce**
**qu'**au moins un élément coulissant (67) est inséré dans ladite au moins une rainure (601) du profilé rainuré (600) pour le guidage linéaire dudit au moins un élément coulissant (67).

5. Système de support pour un poste de travail ergonomique réglable (100) selon la revendication 4,
**caractérisé en ce**
**qu'**au moins un élément coulissant (67) est en forme de H ou de T et/ou comprend du téflon, du polyéthylène ou une autre matière plastique.

6. Système de support pour un poste de travail ergonomique réglable (100) selon l'une des revendications précédentes,
**caractérisé en ce**
**qu'**au moins un coulisseau (61 - 66) comprend chaque fois au moins un élément de maintien (62) et au moins un élément coulissant (67).

7. Système de support pour un poste de travail ergonomique réglable (100) selon la revendication 6,
**caractérisé en ce**
**qu'**au moins un élément de maintien (61- 66) est réalisé sous la forme d'un profilé en U.

8. Système de support pour un poste de travail ergonomique réglable (100) selon au moins l'une des revendications précédentes,
**caractérisé en ce**
**qu'**au moins un support de bacs de préhension (700) destiné à recevoir au moins un conteneur (742) peut être fixé ou est fixé à un rail de maintien (750).

9. Système de support pour un poste de travail ergonomique réglable (100) selon au moins l'une des revendications précédentes,
**caractérisé en ce que**
ledit au moins un moyen de maintien sur le rail porteur permet le réglage d'un angle d'inclinaison dudit au moins un conteneur et/ou dudit au moins un outil (42) et/ou que ledit au moins un moyen de maintien (41) permet un déplacement latéral et/ou un réglage dudit au moins un conteneur (42) et/ou dudit au moins un outil (42).

10. Système de support pour un poste de travail ergonomique réglable (100) selon la revendication 9,
**caractérisé en ce que**
ledit au moins un moyen de maintien (41) est réalisé sous la forme d'un rail porteur (41).

11. Poste de travail ergonomique réglable comportant au moins un système de support (100) selon l'une des revendications précédentes,
**caractérisé en ce que**
le poste de travail comprend un plan de travail (200) et/ou que le poste de travail présente un deuxième système de support (100) qui est disposé symétriquement par rapport au premier système de support (100).

12. Poste de travail ergonomique réglable selon la revendication 11,
**caractérisé en ce que**
le poste de travail présente un dispositif de levage (300) entre le premier système de support (100) et le deuxième système de support (100) et/ou que
le dispositif de levage (300) est réalisé de manière à pouvoir être positionné en continu au moyen de ressorts à gaz.

13. Poste de travail ergonomique réglable selon l'une des revendications 11 ou 12,
**caractérisé en ce que**
le poste de travail présente une structure supérieure de table (400) et/ou que
la structure supérieure de table (400) comprend au moins un éclairage de montage (410).

14. Poste de travail ergonomique réglable selon l'une des revendications 11 à 13,
**caractérisé en ce que**
le poste de travail comprend une structure inférieure de table réglable en hauteur (210).

15. Poste de travail ergonomique réglable selon l'une des revendications 11 à 14,
**caractérisé en ce que**,
pendant le mouvement de pivotement, le centre du rail porteur (40) se situe sur une trajectoire circulaire qui se situe dans le plan défini par le premier profilé arrière (11 - 13) et le premier profilé latéral (21 - 23) ou est parallèle à celui-ci.
